# FASCICULE DE BREVET EUROPEEN

(11) **EP 0 239 490 B1**
(45) Date de publication et mention de la délivrance du brevet: **04.10.1989**
(21) Numéro de dépôt: 87400658.8
(22) Date de dépôt: 24.03.1987
(51) Int. Cl.: F28D 9/04, B21D 53/02

(54) **Echangeur de chaleur spirale et son procédé de fabrication**
Spiralwärmetauscher und Verfahren zu seiner Herstellung
Spiral heat exchanger and method of making it

(30) Priorité: 24.03.1986 FR 8604198
(43) Date de publication de la demande: 30.09.1987
(73) Titulaire: Jouet, Etienne, F-60260 Lamorlaye (FR)
(72) Inventeur: Jouet, Etienne, F-60260 Lamorlaye (FR)
(74) Mandataire: Bruder, Michel

(56) Documents cités:
- FR-A- 788 644
- FR-A- 835 161
- FR-A- 2 374 979
- FR-A- 2 515 328
- GB-A- 2 156 961
- US-A- 2 131 265

## Description

L'invention se référe à un échangeur de chaleur spiralé selon le préambule de la revendication 1 et son procédé de fabrication selon le préambule de la revendication 4.

Un tel échangeur et un tel procédé sont décrits dans le document US-A 2 131 265. Cet échangeur comporte un corps spiralé délimitant deux chambres en spirale imbriquées autour d'un axe transversal, d'un ensemble en sandwich formé de trois bandes de tôles superposées, à savoir deux tôles planes entre lesquelles est prise une tôle ondulée dont les ondulations s'étendent transversalement, c'est-à-dire perpendiculairement à la longueur des bandes. Il est donc nécessaire de faire appel à trois bandes de tôle distinctes pour constituer le corps spiralé. Par ailleurs, les deux chambres en spirale imbriquées l'une dans l'autre sont délimitées d'une manière étanche, dans les faces frontales opposées de l'échangeur, en reliant entre eux, deux à deux, les bords longitudinaux des spires, et ce par soudure. Comme la jonction par soudure ne concerne que les bords de deux tôles, ceci implique que chacune des tôles ait une épaisseur minimale qui est de 0,05 mm. Il en résulte par conséquent une consommation importante de métal pour la réalisation d'un tel échangeur. Enfin cet échangeur exige l'emploi d'une virole externe dans laquelle est logé le corps spiralé, d'ou un ajustage de ce corps spiralé à l'intérieur de la virole, ce qui entraîne souvent des difficultés si les dimensions ne concordent pas exactement et un temps de main d'oeuvre assez important.

Le document FR-A 2 515 328 décrit également un échangeur de chaleur avec un corps spiralé étant réalisé par l'enroulement sur lui-même, l'une dans l'autre et qui sont délimitées par une seule et même tôle traversant diamétralement chaque flasque d'extrémité. Cette tôle est enroulée en spirale sur des mandrins entraînés en rotation. Dans cet échangeur un premier tronçon de la tôle, issu d'une extrémité du diamètre des flasques et d'un côté des mandrins, est lisse et un second tronçon, issu de l'extrémité opposée, est également lisse. L'une des chambres en spirale est délimitée entre une spire du second tronçon de tôle et la spire du premier tronçon de tôle située à l'extérieur par rapport au précédent, tandis que l'autre chambre en spirale est délimitée par cette spire du second tronçon de tôle et la spire du premier tronçon de tôle située à l'intérieur par rapport au précédent.

Par ailleurs le brevet GB-A 2 122 785 décrit un échangeur de chaleur réalisé par enroulement en spirale d'une tôle unique dont le second tronçon porte des plots d'écartement soudés.

Egalement le brevet FR-A 788 644 décrit un échangeur de chaleur dans lequel un profilé en U ouvert vers l'extérieur est enroulé en spirale entre les paires de parties marginales longitudinales des deux tronçons de tôle et est soudé par ses ailes, si bien que la fermeture latérale des chambres en spirale est assurée.

La présente invention vise à remédier aux inconvénients précités en procurant un échangeur de chaleur spiralé de conception particulièrement sim- pie, facile à fabriquer et d'un prix de revient relativement bas du fait de l'économie de matière réalisée.

L'invention est caractérisée en ce que le second tronçon de la tôle porte des bossages assurant l'écartement mutuel des premier et second tronçons de tôle une fois ceux-ci enroulés conjointement en spirale, les parties marginales longitudinales du second tronçon de tôle portant les bossages sont déformées de manière à être adjacentes aux parties marginales longitudinales du premier tronçon de tôle, un profilé en U ouvert vers l'extérieur est enroulé en spirale entre les paires de parties marginales longitudinales des premier et second tronçons de tôle de manière que les deux ailes extrêmes de ce profilé soient respectivement adjacentes à deux parties de parties marginales longitudinales des premier et second tronçons de tôle et ce profilé en U est soudé par ses ailes à ces parties marginales longitudinales, si bien que la fermeture latérale de l'une des chambres en spirale est assurée par les bords longitudinaux adjacents en soudés des premier et second tronçon de tôle et que la fermeture latérale de l'autre chambre en spirale est assurée par le profilé en U dont les ailes sont soudées aux bords des deux tronçons de tôle.

Suivant une autre caractéristique complémentaire de l'invention, une tôle additionnelle formant chemise est soudée à proximité de l'extrémité d'un des tronçons de tôle de manière à pouvoir entourer la dernière spire du corps spiralé, cette chemise étant soudée sur elle-même pour assurer le maintien du corps spiralé.

Le procédé de fabrication d'un échangeur de chaleur spiralé selon le préambule de la revendication 4 est caractérisé en ce qu'on prévoit, sur le second tronçon (2b), des bossages (2c, 2d), on laisse, pendant l'enroulement le premier tronçon de tôle lisse (2a) libre tandis que l'on soumet le second tronçon opposé (2b) à un effort de traction longitudinal, on engage, pendant l'enroulement, un profilé en U (6), en tôle mince, ouvert vers l'extériseur, soumis à un effort de traction longitudinal, entre chaque partie marginale longitudinale du second tronçon de tôle (2b) et la partie marginale correspondante du premier tronçon de tôle lisse (2a), en logeant pendant l'enroulement, dans chaque profilé (6) à section en U, un jonc (7) en matière souple mais incompressible assurant le maintien de chaque profilé (6), ce qui entraîne un écrasement de la partie marginale adjacente du secon tronçon de tôle (2b) lequel est alors déformé et vient au contact de la partie marginale correspondante du premier tronçon de tôle lisse (2a), on enroule enfin, après l'achèvement du corps spiralé, un morceau de tôle (8) soudé au second tronçon de tôle (2b) pour constituer une chemise externe, on soude sur elle-même cette chemise externe, on enlève les joncs (7) logés dnas les profilés latéraux en U (6) enroulés en spirale, on sépare le corps spiralé des mandrins d'enroulement (3, 4), on place dans les ouvertures laissées par ceux-ci des flasques d'extrémité de même forme et on plonge chaque face frontale de l'échangeur dans un bain de soudure.

L'échangeur suivant l'invention offre l'avantage qu'il est très économique à fabriquer du fait qu'il est constitué à partir d'une seule tôle enroulée en spirale. Par ailleurs, du fait de l'utilisation, pour la fermeture latérale des chambres en spirale, d'un profilé en U, on obtient, dans les zones de jonction, par soudage, des bords des tronçons de tôle, quatre épaisseurs de tôle adjacentes à savoir les deux parties marginales des premier et second tronçons de tôle et les deux ailes de deux profilés en U disposés de part et d'autre des deux tronçons de tôle, si bien qu'il est possible d'utiliser des tôles ayant une épaisseur très faible, par exemple de l'ordre de 0,03 mm.

On décrira ci-après,à titre d'exemple non limitatif, une forme d'exécution de la présente invention, en référence au dessin annexé sur lequel :
La figure 1 est une demi-vue en coupe axiale partielle d'un échangeur de chaleur suivant l'invention.
La figure 2 est une vue en coupe transversale schématique de l'échangeur de la figure 1.
La figure 3 est une vue en coupe axiale partielle du corps spiralé au cours de son enroulement.
La figure 4 est une vue en élévation schématique illustrant la mise en oeuvre du procédé de fabrication de l'échangeur de chaleur suivant l'invention, avant le début de l'enroulement en spirale.
La figure 5 est une vue en coupe transversale faite suivant la ligne V-V de la figure 4.
La figure 6 est une vue en élévation schématique illustrant le procédé au cours de la phase d'enroulement du corps spiralé.

L'échangeur de chaleur représenté sur les figures 1 à 3 comprend un corps spiralé 1 lequel est constitué par l'enroulement en spirale d'une seule et même bande de tôle 2 (figures 4 et 6). Cet enroulement en spirale est réalisé en engageant diamétralement les bords longitudinaux de la tôle 2, entre deux paires de mandrins 3 et 4 (figures 4 et 6) lesquels peuvent être entraînés en rotation dans le sens de la flèche f autour d'un axe transversale commun 5. Les deux mandrins 3 et 4 de chaque paire sont disposés symétriquement par rapport à l'axe de rotation 5 de manière à délimiter entre elles une fente diamétrale dans laquelle passe la tôle 2. Ces mandrins 3 et 4 présentent par ailleurs une surface périphérique à section droite sensiblement en spirale ou ils ont encore la forme de gouttes d'huile comme il est indiqué en détail dans la demande de brevet français N° 81 20153 précitée.

Suivant l'invention, la bande de tôle 2 comprend un premier tronçon lisse 2a situé du côté des mandrins d'enroulement 3, 4, sur la figure 4. Le second tronçon 2b de la bande 2 qui est situé à gauche des mandrins 3, 4, présente, sur sa surface supérieure et sur la plus grande partie de sssa longueur, des bossages 2c destinés à constituer des entretoises entre les différentes spires. Le second tronçon 2b présente également, dans sa partie proche des mandrins 3, 4, et correspondant à un développement de la périphérie de ces mandrins sur 180", des bosss- sages 2d sur sa surface inférieure.

Pour la formation du corps spiralé, on entraîne en rotation les deux paires de mandrins opposés 3, 4 dans le sens inverse des aiguilles d'une montre ( flèche f), la bande 2 étant disposée à plat ainsi qu'il est représenté sur la figure 4. Le premier tronçon de bande 2a qui s'étend au-delà des paires de mandrins 3, 4, est laissé libre tandis que le second tronçon opposé 2b est soumis, pendant l'enroulement, à un effort de traction F qui peut être égal par exemple à 4 000 N. Lors de cet enroulement, les premiers bossages inférieurs 2d se trouvent alors être tournés vers l'extérieur, tandis que les bossages supérieurs suivants 2c sont tournés vers l'intérieur.

Pour assurer l'écartement des bords longitudinaux des tronçons de tôle et la fermeture des deux chambres en spirale délimitées par ces tronçons, on dispose, avant de commencer l'enroulement, au-dessus de chaque partie marginale longitudinale du second tronçon de tôle 23b, un profilé en U 6, en tôle mince, de manière que chacun de ces profilés 6 soit soudé, à son extrémité 6a, sur la face supérieure du second tronçon de tôle 2b, à proximité immédiate de son bord longitudinal et dans la zone située entre les bossages supérieurs 2c et les bossages inférieurs 2d. Chaque profilé 6 à section en U est ouvert vers l'extérieur et il est soumis, pendant l'opération d'enroulement, à un effort de traction F1 qui est aussi égal à 4 000 N par exemple. Ainsi, au cours de l'enroulement du corps spiralé, le profilé 6 forme une entretoise en spirale interposée entre les bords longitudinaux des deux tronçons de tôle 2a et 2b et il assure la fermeture de l'une des chambres indiquée par A sur la figure 3. Cette chambre A est délimitée entre une spire du second tronçon de bande 2b et la spire du premier tronçon de bande de tôle lisse 2a qui se trouve à l'extérieur. La seconde chambre B est, elle, délimitée par la même spire du second tronçon de bande de tôle 2b portant les bossages 2c tournés vers l'axe d'enroulement et la spire du premier tronçon de bande de tôle lisse se trouvant à intérieur et qui est appliqué contre et maintenu par les bosssages 2c.

Pour assurer la fermeture latérale de la seconde chambre B on prévoit, pendant la phase d'enroulement, d'assurer une déformation du bord de l'un des tronçons de tôle, en l'occurrence du secondtronçon 2b portant les bossages 2c, de manière à rapprocher ce bord de celui du premier tronçon de tôle lisse 2a et de le rendre adjacent comme il est représenté sur la figure 3. A cet effet, pour obtenir cette déformation, on loge à l'intérieur du profilé en U 6 un jonc 7 en matière souple mais incompressible qui maintient le profilé 6 à sa forme originelle pendant tout le processus d'enroulement en spirale, malgré les efforts de traction F et F1. Du fait de l'incom- pressibilité du jonc 7, ce dernier provoque en écrasement de la partie marginale adjacente du tronçon de tôle 2b lequel est alors déformé et vient au contact de la partie marginale correspondante de l'autre tronçon de tôle lisse 2a.

Pour achever la fabrication du corps spiralé, on soude au second tronçon de tôle 2b,à proximité de son extrémité, le long d'un cordon de soudure transversal 9, un morceau de tôle 8 destiné à constituer une chemise externe. Cette chemise 8 a une longueur un peu supérieure au développement du corps spiralé une fois ce dernier constitué. Par conséquent, lorsqu'on a formé la dernière spire du premier tronçon de tôle lisse 2a, on soude ensemble l'extrémité de ce premier tronçon 2a et la partie extrême du second tronçon de tôle 2b puis on achève l'enroulement en continuant àfaire tourner les mandrins 3, 4 dans le même sens de la flèche f, de manière à enrouler complètement la chemise externe 8 autour des deux tronçons 2a, 2b enroulés en spirale et imbriqués l'un dans l'autre. On soude alors la chemise extérieure sur elle-même, en formant un cordon de soudure 10 (figure 2).

Une fois le corps spiralé ainsi réalisé et enfermé dans la chemise extérieure 10 soudée sur elle-même, on enlève les joncs 7 logés dans les profilés latéraux en U 6 enroulés en spirale. On sépare le corps spiralé des mandrins d'enroulement 3, 4 et on place dans les ouvertures laissées par celle-ci des flasques d'extrémité de même forme, tels que le flasque 11 (Figure 1). On plonge ensuite chaque face frontale de l'échangeur ainsi obtenu dans un bain d'étain en fusion. Une fois l'échangeur sorti du bain, on obtient des soudures 11 parfaitement étanches et qui assemblent entre elles quatre épaisseurs de tôle à savoir les deux bords adjacents des deux tronçons de tôle 2a, 2b et les deux ailes des deux profilés 6 situées de part et d'autre de chaque paire de ses bords. Du fait de cette jonction de quatre épaisseurs de tôle il est possible de réduire l'épaisseur de la tôle utilisée pour former l'échangeur. On peut par exemple utiliser une tôle de 0,03 mm d'épaisseur au lieu de 0,05 mm comme cela est le cas dans les échangeurs connus jusqu'à ce jour. On réalise ainsi une économie sensible de matière et on abaisse le prix de revient de l'échangeur obtenu.

D'après la desciption qui précède on voit que l'échangeur suivant l'invention est pratiquement réalisé en totalité sur la même machine qui assure l'enroulement en spirale. En effet la chemise externe 8 est mise en place et assemblée par soudage, à la fin de l'enroulement en spirale. On évite ainsi d'avoir à faire appel à une virole cylindrique additionnelle recevant le corps spiralé proprement dit et on réalise ainsi une économie importante de main d'oeuvre lors de la fabrication de l'échangeur.

## Revendications

1. Echangeur de chaleur comportant un corps spiralé délimitant deux chambres en spirale A, B imbriquées l'une dans l'autre et parcourues respectivement par les deux fluides entre lesquels doit s'effectuer l'échange de chaleur, ce corps comportant deux flasques transversaux extrêmes de fermeture (11), les deux chambres en spirale A, B étant délimitées par une seule et même tôle (2) traversant diamétralement chaque flaque d'extrémité (11), un premier tronçon (2a) de la tôle (2), issu d'une extrémité du diamètre des flasques (11) étant lisse tandis qu'un second tronçon de tôle est issu de l'extrémité opposée, l'une des chambres en spirale (A) étant délimitée entre une spire de second tronçon de tôle (2b) et la spire du premier tronçon de tôle (2a) située à l'extérieur par rapport au précédent tandis que l'autre chambre en spirale (B) est délimitée par cette spire du second tronçon de tôle (2b) et la spire du second tronçon de tôle (2a) située à l'intérieur par rapport au précédent caractérisé en ce que le second tronçon (2b) de la tôle (2) porte des bossages (2c, 2d) assurant l'écartement mutuel des premier et second tronçons de tôle (2a, 2b) une fois ceux-ci enroulés conjointement en spirale, les parties marginales longitudinales du second tronçon de tôle (2b) portant les bossages (2c, 2d) sont déformées de manière à être adjacentes aux parties marginales longitudinales du premier tronçon de tôle (2a), un profilé en U (6) ouvert vers l'extérieur est enroulé en spirale entre les paires de parties marginales longitudinales des premier et second tronçons de tôle (2a, 2b) de manière que les deux ailes extrêmes de ce profilé (6) soient respectivement adjacentes à deux paires de parties marginales longitudinales des premier et second tronçons de tôle (2a, 2b) et ce profilé en U (6) est soudé par ses ailes à ces parties marginales longitudinales, si bien que la fermeture latérale de l'une des chambres en spirale B est assurée par les bords longitudinaux adjacents et soudés des premier et second tronçon de tôle (2a, 2b) et que la fermeture latérale de l'autre chambre en spirale (A) est assurée par le profilé un U (6) dont les ailes sont soudées aux bords des deux tronçons de tôle (2a, 2b).

2. Echangeur de chaleur suivant la revendication 1, caractérisé en ce qu'une tôle additionnelle (8) formant chemise est soudée à proximité de l'extrémité d'un des tronçon de tôle (2b) de manière à pouvoir entourer la dernière spire du corps spiralé, cette chemise (8) étant soudée sur elle-même pour assurer le maintien du corps spiralé.

3. Echangeur de chaleur suivant l'une quelconque des revendications précédentes, caractérisé en ce que le second tronçon de tôle (2b) présente, dans sa partie qui se trouve être proche, après enroulement, des flasques de fermeture et qui correspond à un développement de la périphérie de ces flasques sur 180_{°}, des bossages (2d) qui sont tournés vers l'extérieur, et, sur le reste de sa surface, des bossages (2c) tournés vers l'intérieur.

4. Procédé de fabrication d'un échangeur de chaleur spiralé suivant l'une quelconque des revendications précédentes dans lequel on enroule et spirale une bande de tôle (2) sur des mandrins (3, 4) entraînés en rotation, cette bande de tôle (2) étant engagée diamétralement entre les mandrins (3, 4) et présentant, d'un côté de ces mandrins, un premier tronçon lisse (2a) et, de l'autre côté des mandrins (3, 4), un second tronçon (2b), caractérisé en ce qu'on prévoit, sur le second tronçon (2b), des bossages (2c, 2d), on laisse, pendant l'enroulement le premier tronçon de tôle lisse (2a) libre tandis que l'on soumet le second tronçon opposé (2b) à un effort de traction longitudinal, on engage, pendant l'enroulement, un profilé un U (6), en tôle mince, ouvert vers l'extérieur, soumis à un effort de traction longitudinal, entre chaque partie marginale longitudinale du second tronçon de tôle (2b) et la partie marginale correspondante du premier tronçon de tôle lisse (2a), en logeant pendant l'enroulement, dans chaque profilé (6) à section en U, un jonc (7) en matière souple mais incompressible assurant le maintien de chaque profilé (6) à sa forme originelle pendant tout le processus d'enroulement en spirale, malgré les efforts de traction exercés sur le second tronçon de tôle (2b) et chaque profilé (6), ce qui entraîne un écrasement de la partie marginale adjacente du second tronçon de tôle (2b) lequel est alors déformé et vient au contact de la partie marginale correspondante du premier tronçon de tôle lisse (2a), on enroule enfin, après l'achèvement du corps spiralé, un morceau de tôle (8) soudé au second tronçon de tôle (2b) pour constituer une chemise externe, on soude sur elle-même cette chemise externe, on enlève les joncs (7) logés dans les profilés latéraux en U (6) enroulés en spirale, on sépare le corps spiralé des mandrins d'enroulement (3, 4), on place dans les ouvertures laissées par ceux-ci des flasques d'extrémité de même forme et on plonge chaque face frontale de l'échangeur dans un bain de soudure.

## Claims

1. Heat exchanger comprising a spiral body delimiting two spiral chambers A, B imbricated in each other and through which the two fluids, between which the heat exchange must take place, respectively pass, this body comprising two transverse end closure elements 11, the two spiral chambers A, B being defined by one and the same sheet metal 2 diametrically traversing each end side element 11, a first section 2a of the sheet metal 2, issuing from one end of the diameter of the side elements 11 being smooth whilst a second section of sheet metal issues from the opposite end, one of the spiral chambers A being defined between a turn of the second section of sheet metal 2b and the turn of the first section of sheet metal 2a located outside with respect to the preceding one, whilst the other spiral chamber B is defined by this turn of the second section of sheet metal 2b and the turn of the second section of sheet metal 2a located inside with respect to the preceding one, characterized in that the second section 2b of the sheet metal 2 bears bosses 2c, 2d ensuring mutual spacing apart of the first and second sections of sheet metal 2a, 2b once the latter are wound jointly spirally, the longitudinal marginal parts of the second section of sheet metal 2b bearing the bosses 2c, 2d are deformed so as to be adjacent the longitudinal marginal parts of the first section of sheet metal 2a, a U-section 6 open towards the outside is spirally wound between the pairs of longitudinal marginal parts of the first and second sections of sheet metal 2a, 2b so that the two end flanges of this section 6 are respectively adjacent two pairs of longitudinal marginal parts of the first and second sections of sheet metal 2a, 2b and this U-section 6 is welded by its flanges to these longitudinal marginal parts, so that the lateral closure of one of the spiral chambers B is ensured by the welded adjacent longitudinal edges of the first and second sections of sheet metal 2a, 2b and the lateral closure of the other spiral chamber A is ensured by the U-section 6 whose flanges are welded to the edges of the two sections of sheet metal 2a, 2b.

2. Heat exchanger according to Claim 1, characterized in that an additional metal sheet 8 forming jacket is welded in the vicinity of the end of one of the sheet metal sections 2b so as to be able to surround the last turn of the spiralled body, this jacket 8 being welded on itself to ensure hold of the spiralled body.

3. Heat exchanger according to either one of the preceding Claims, characterized in that the second section of sheet metal 2b presents, in its part which is close, after winding, to the closure side elements and which corresponds to a development of the periphery of these side elements on 180_{°}, bosses 2d which are turned towards the outside, and, on the rest of its surface, bosses 2c turned towards the inside.

4. Process for manufacturing a spiralled heat exchanger according to any one of the preceding Claims, in which a web of sheet metal 2 is spirally wound on mandrels 3, 4 driven in rotation, this web of sheet metal 2 being engaged diametrically between the mandrels 3, 4 and presenting, on one side of these mandrels, a first smooth section 2a and, on the other side of the mandrels 3, 4, a second section 2b, characterized in that there are provided on the second section 2b bosses 2c, 2d; the first section of sheet metal 2a is left free winding, whilst the opposite second section 2b is subjected to a longitudinal effort of traction; a U-section 6 made of thin sheet metal, open towards the outside, subjected to a longitudinal effort of traction, is engaged, during winding, between each longitudinal marginal part of the second section of sheet metal 2b and the corresponding marginal part of the first smooth section of sheet metal 2a, housing during winding, in each U-section 6, a ring 7 made of supple but incompressible material ensuring maintenance of each section 6 in its original form during the whole process of spiral winding, despite the efforts of traction exerted on the second section of sheet metal 2b and each section 6, which brings about a crushing of the adjacent marginal part of the second section of sheet metal 2b which is then deformed and comes into contact with the corresponding marginal part of the first smooth section of sheet metal 2a; finally, after the spiral body has been completed, a piece of sheet metal 8 welded to the second section of sheet metal 2b is wound in order to constitute an outer jacket; this outer jacket is welded on itself, the rings 7 housed in the lateral U-sections 6 wound spirally are removed; the spiralled body is separated from the winding mandrels 3, 4; there are placed in the openings left by the latter, end elements of the same shape and each front face of the exchanger is immersed in a soldering bath.

## Patentansprüche

1. Wärmetauscher mit einem spiralförmigen Körper, der zwei spiralförmige, wechselseitig ineinandergreifende Kammern (A, B) voneinander abgrenzt, die jewils von einem von zwei Strömungsmitteln durchflossen werden, zwischen denen der Wärmeaustausch stattfinden soll, wobei dieser Körper zwei äußere, quer angeordnete Endflansche (11) umfaßt, die beiden spiralförmigen Kammern A, B von einem einzigen Blech (2) abgegrenzt werden, das diametral jeden Endflansch (11) überquert, ein erster, von einem Ende des Durchmessers der Flansche (11) ausgehender Abschnitt (2a) des Bleches (2) glatt ist, während ein zweiter Abschnitt vom anderen Ende ausgeht, und wobei eine der spiralförmigen Kammern (A) zwischen einer Spirale des zweiten Blechabschnitts (2b) und der Spirale des ersten, außerhalb des vorhergehenden liegenden Blechabschnitts (2a) eingeschlossen ist, während die andere spiralförmige Kammer (B) von dieser Spirale des zweiten Blechabschnitts (2b) und der sich innerhalb des vorhergehenden befindenden Spirale des ersten Blechabschnitts (2a) begrenzt wird, dadurch gekennzeichnet, daß der zweite Abschnitt (2b) des Blechs (2) Vorsprünge (2c, 2d) trägt, die den beiderseitigen Abstand zwischen dem ersten und dem zweiten Blechabschnitt (2a, 2b) sicherstellen, wenn diese gemeinsam spiralförmig aufgewickelt werden, daß die in Längsrichtung verlaufenden Randbereiche des zweiten, mit den Vorsprüngen (2c, 2d) versehenen Blechabschnitts (2b) derart verformt sind, daß sie an den in Längsrichtung verlaufenden Randbereichen des ersten Blechabschnitts (2a) anliegen, daß ein nach außen offenes U-Profil (6) spiralförmig zwischen die paarweise angeordneten, in Längsrichtung verlaufenden Randbereiche des ersten und des zweiten Blechabschnitts (2a, 2b) derart eingewickelt ist, daß die beiden äußeren Schenkel dieses Profils (6) an jeweils einem der beiden Paare der in Längsrichtung verlaufenden Randbereiche des ersten und des zweiten Blechabschnitts (2a, 2b) anliegen und das U-Profil (6) mit seinen Schenkeln mit diesen in Längsrichtung verlaufenden Randbereichen verschweißt ist, derart, daß der seitliche Verschluß der einen der spiralförmigen Kammern (B) durch die aneinander anliegenden und miteinander verschweißten Längsränder des ersten und des zweiten Blechabschnitts (2a, 2b) sichergestellt wird und der seitliche Verschluß der anderen spiralförmigen Kammer (A) durch das U-Profil (6), dessen Schenkel mit den Rändern der beiden Blechabschnitte (2a, 2b) verschweißt sind.

2. Wärmetauscher nach Anspruch 1, dadurch gekennzeichnet, daß ein zusätzliches Blech (8) einen Mantel bildet und in der Nähe des Endes eines der Blechabschnitte (2b) derart verschweißt ist, daß es die letzte Windung des spiralförmigen Körpers umfassen kann, wobei dieser Mantel (8) mit sich selbst verschweißt ist, um den spiralförmigen Körper festzuhalten.

3. Wärmetauscher nach einem der vorhergehenden Ansprüche, dadurch gekennzeichnet, daß der zweite Blechabschnitt (2b) in seinem Bereich, der nach dem Wickeln den Endflanschen benachbart ist und der einem Umfangsabschnitt dieser Flansche von 180_{°} entspricht, Vorsprünge (2d) aufweist, die nach außen gekehrt sind, während er über den Rest seiner Oberfläche nach innen gewandte Vorsprünge (2c) aufweist.

4. Verfahren zur Herstellung eines spiralförmigen Wärmetauschers nach einem der vorhergehenden Ansprüche, bei welchem man ein Blechband (2) auf in Rotation versetzte Dorne (3, 4) spiralförmig aufwickelt und dieses Blechband zwischen diesen Dornen in Durchmesserrichtung eingespannt ist und auf der ersten Seite der Dorne (3, 4) einen ersten, glatten Abschnitt (2a) aufweist und auf der anderen Seite der Dorne (3, 4) einen zweiten Abschnitt (2b), dadurch gekennzeichnet, daß man auf dem zweiten Abschnitt (2b) Vorsprünge (2c, 2d) vorsieht, daß man während des Wickelns den ersten, glatten Blechabschnitt (2a) lose läßt, während man den zweiten, gegenüberliegenden Blechabschnitt (2b) einer in Längsrichtung wirkenden Zugkraft aussetzt, daß man während des Wickelns ein nach außen geöffnetes U-Profil (6) aus dünnem Blech, das einer in Längsrichtung wirkenden Zugkraft ausgesetzt ist, zwischen jeden in Längsrichtung verlaufenden Randbereich des zweiten Blechabschnitts (2b) und den entsprechenden Randbereich des ersten, glatten Blechabschnitts (2a) einfügt, daß man während des Wickelns in jedes U-Profil (6) einen Wulst aus weichem, aber inkompressiblen Material einsetzt, der sicherstellt, daß jedes Profil (6) während des gesamten Wickelvorgangs zur Bildung der Spirale seine ursprüngliche Form beibehält trotz der auf den zweiten Blechabschnitt (2b) und jedes Profil (6) ausgeübten Zugkräfte, die ein Pressen des benachbarten Randbereichs des zweiten Blechabschnitts (2b) zur Folge haben, der dann verformt wird und mit dem entsprechenden Randbereich des ersten Blechabschnitts (2a) in Kontakt kommt, daß man schließlich, nach der Fertigstellung des spiralförmigen Körpers ein mit dem zweiten Blechabschnitt (2b) verschweißtes Blechstück (8) darüberwickelt, um einen äußeren Mantel zu bilden, daß man diesen äußeren Mantel mit sich selbst verschweißt, daß man die in die spiralförmig gewickelten seitlichen U-Profile (6) eingebetteten Wülste (7) entfernt, daß man den spiralförmigen Körper von den Wickeldornen (3, 4) trennt und in die von diesen hinterlassenen Öffnungen Endflansche gleicher Form einsetzt und daß man jede Stirnseite des Wärmetauschers in ein Löt-oder Schweißbad eintaucht.
